# EUROPÄISCHE PATENTSCHRIFT

(11) **EP 1 491 460 B1**
(45) Veröffentlichungstag und Bekanntmachung des Hinweises auf die Patenterteilung: **16.01.2013**
(21) Anmeldenummer: 03024323.2
(22) Anmeldetag: 24.10.2003
(51) Int. Cl.: B65D 81/32, B65D 49/12

(54) **Verschluss für eine Zweikomponentenkartusche**
Closure for a two-component cartridge.
Fermeture pour cartouche avec deux constituants

(30) Priorität: 27.06.2003 DE 20309931 U
(43) Veröffentlichungstag der Anmeldung: 29.12.2004
(73) Patentinhaber: Sulzer Mixpac AG, 9469 Haag (CH)
(72) Erfinder: Brugner, Nikolaus, 86473 Ziemetshausen (DE)
(74) Vertreter: Sulzer Management AG

(56) Entgegenhaltungen:
- WO-A-98/08745
- WO-A-02/094681
- DE-A1- 3 406 323
- DE-A1- 19 809 255
- DE-U- 7 425 326
- FR-A- 1 369 260
- US-A- 3 289 887
- US-A- 3 591 031
- US-A- 3 667 638
- US-A- 3 750 820

## Beschreibung

Die Erfindung betrifft eine Zwei- oder Mehrkomponentenkartusche, nach dem Oberbegriff des Anspruchs 1.

Zweikomponentenkartuschen, die insbesondere zur gebrauchsfertigen Bereitstellung von Zweikomponentenklebstoffen Verwendung finden, müssen sowohl in koaxialer Ausführung, als auch in der Ausführung mit nebeneinanderliegenden Kartuschen mit einem Verschluß versehen werden, der beide Komponenten jeweils für sich allein dicht abschließt und so ein Auslaufen oder Ausreagieren der beiden Komponenten bei der Lagerung oder beim Transport verhindert. Zum Auspressen der Komponenten muß der Verschluß entfernt werden und ein statischer Mischer aufgesetzt werden, um das Material beim Auspressen zum Reagieren zu bringen.

Es sind Verschlüsse mit einer Schraubkappe oder mit einer Schraubkappe und zusätzlichem Stopfen bekannt. Kartuschen mit solchen Verschlüssen sind auch nach Gebrauch wieder gut und dicht verschließbar, sind aber in der Herstellung relativ teuer, da ein bis zwei zusätzliche Spritzgußsteile benötigt werden und eine zusätzliche Vormontage erforderlich ist.

Es sind auch Verschlüsse bekannt, und zwar speziell bei Doppelspritzen, die in einem Stück an die Kartusche gespritzt werden, und durch Abbrechen geöffnet werden. Diese Verschlüsse haben den Nachteil, daß der abzubrechende Teil vorsteht und so auch beim Transport oder beim Abfüllen der Kartusche abbrechen kann. Die Kartusche muß zudem bei nicht vollständiger Entleerung nach Gebrauch mit einem zusätzlichen anderen Verschluß wieder geschlossen werden.

Aus der WO 02/094681 A1 ist eine Kartusche bekannt, bei der ein Verschluß einstückig am Kartuschenkörper angespritzt ist. Die Kartuschenöffnung kann durch Abbrechen des Verschlusses vom Kartuschenkörper geöffnet werden und lässt sich anschließend auch wieder verschließen. Zum Öffnen des Verschlusses sind jedoch zusätzliche Hilfsmittel, wie z. B. ein Schraubenzieher erforderlich.

In Anbetracht dieses Standes der Technik ist es die Aufgabe der Erfindung, einen Verschluß für Zweikomponentenkartuschen zu schaffen, der im Spritzgußverfahren ohne zusätzliches Spritzgußteil und Montageaufwand direkt zusammen mit der Kartusche hergestellt werden kann und dabei sowohl eine einfache Handhabung beim Öffnen erlaubt, als auch eine hohe Sicherheit gegen ungewolltes Öffnen bietet.

Diese Aufgabe wird erfindungsgemäß durch eine Kartusche mit den Merkmalen des Anspruchs 1 gelöst. Vorteilhafte Weiterbildungen sind in den Unteransprüchen angegeben.

Die erfindungsgemäße Kartusche weist demnach mindestens einen Kartuschenhals mit einer Austrittsöffnung auf, welche durch einen Verschluss verschlossen ist, der einstückig mit dem Kartuschenhals verbunden ist. Der Verschluss umfasst mindestens einen einstückig mit dem Kartuschenhals verbundenen Deckel und mindestens ein einstückig mit dem Deckel verbundenes Abreißelement. Die Austrittsöffnung der Kartusche kann durch Ausübung einer Zugkraft auf das Abreißelement auf einfache Weise ohne zusätzliche Hilfsmittel manuell geöffnet werden. Bei dem Abreißelement handelt es sich um einen Abreißring oder um eine Abreißlasche, die über eine flexible Verbindung an dem Deckel befestigt ist. Um ein unbeabsichtigtes Abreißen des Verschlusses vom Kartuschenhals zu verhindern, ist der Deckel so ausgebildet und angeordnet, dass er nicht wesentlich über das obere Ende des Kartuschenhals hinausragt. Die flexible Ausbildung der Verbindung zwischen dem Abreißelement und dem Deckel trägt ebenfalls dazu bei, dass es nicht zu einem unbeabsichtigten Öffnen der Kartusche kommt, beispielsweise durch Abreißen des Verschlusses beim Transport oder beim Abfüllen der Kartusche.

Der Verschluss einschl. des Abreißelements wird bei der Herstellung der Kartusche direkt an den Kartuschenkörper, insbesondere am Kartuschenhals angespritzt. Der Kartuschenhals kann hierbei einen kleineren Durchmesser als der übrige Kartuschenkörper aufweisen, er kann jedoch auch in derselben Größe und Form wie der übrige Kartuschenkörper ausgebildet sein.

Bei der Kartusche handelt es sich um eine Zweikomponentenkartusche mit mindestens zwei Austrittsöffnungen. Der Verschluss ist hierbei so ausgebildet, dass beide Austrittsöffnungen der Kartusche durch einen einzigen Deckel dicht verschlossen sind. Alternativ können auch zwei Deckel, d. h. ein Deckel für jede Austrittsöffnung, vorgesehen sein.

In einem Ausführungsbeispiel der Kartusche handelt es sich bei dem Abreißelement um einen Abreißring, der bevorzugt in Längsrichtung der Kartusche nicht wesentlich über das Kartuschenende einschl. des Deckels hinausragt, um ein versehentliches Abreißen des Verschlusses vom Kartuschenkörper zu verhindern.

Das Öffnen der Kartusche kann durch einfaches Ziehen an dem Abreißelement mit der Hand erfolgen, ohne daß hierzu zusätzliche Hilfsmittel benötigt würden. Bei Aufbringung einer bestimmten Kraft reißt die Verbindung zwischen dem Deckel und dem Hals der Kartusche entlang mindestens einer Sollbruchstelle ab und gibt die Austrittsöffnungen frei. Der Verschluß ist bei dem Ausführungsbeispiel einer Zweikomponentenkartusche vorteilhaft so konzipiert, daß beide Kartuschenöffnungen gleichzeitig mit einem einzigen Abreißring geöffnet werden können. Wenn der Abreißring um die Austrittsöffnungen am Hals der Kartusche herum angeordnet ist, kann er zweckmäßigerweise an einer zweiten Stelle an den die Austrittsöffnungen verschließenden Deckel angebunden werden, so daß eine stabile Befestigung an der Kartusche gewährleistet ist und der Abreißring nicht versehentlich irgendwo hängen bleiben kann.

Um die universelle Verwendbarkeit einer Kartusche sowohl für niederviskose, als auch für hochviskose Komponenten zu erreichen, ist es möglich, zusätzlich zu der mittels des Abreißelements abreißbaren Sollbruchstelle eine weitere Sollbruchstelle zum Abschneiden mit einem Schneidwerkzeug vorzusehen. Die abreißbare Sollbruchstelle ist zum Öffnen bei Füllung mit niederviskosen Komponenten bestimmt und gibt Austrittsöffungen mit kleinerem Querschnitt frei, während die abschneidbare Sollbruchstelle die Freigabe von Austrittsöffnungen mit größerem Querschnitt, wie sie für hochviskose Komponenten benötigt werden, erlaubt.

Das erfindungsgemäße Konzept ist gleichermaßen auf Kartuschen mit einer einzigen Kammer wie auch auf Zwei- oder Mehrkomponentenkartuschen mit zwei oder mehr Kammern anwendbar, wobei bei Zwei- oder Mehrkomponentenkartuschen die Austrittsöffnungen der einzelnen Kammern koaxial oder auch nebeneinander liegend angeordnet sein können.

Nachfolgend werden Ausführungsbeispiele der Erfindung anhand der Zeichnungen beschrieben. In diesen zeigt
- **Fig. 1**: einen Schnitt durch eine Koaxialkartusche mit koaxialem Auslaß und erfindungsgemäßem Abreißringverschluß,
- **Fig. 2a**: eine Detailansicht des Auslasses mit Abreißringverschluß der Kartusche von Fig. 1,
- **Fig. 2b**: die Draufsicht auf den Auslaß mit Abreißringverschluß von Fig. 2A,
- **Fig. 3a**: eine Außenansicht des oberen Bereiches der Kartusche von Fig. 1,
- **Fig. 3b**: eine weitere, gegenüber Fig. 3a um 90° gedrehte Außenansicht des oberen Bereiches der Kartusche von Fig. 1,
- **Fig. 3c**: die Draufsicht auf den Kartuschenbereich von Fig. 3b,
- **Fig. 4a**: einen Schnitt durch eine Side-by-side-Kartusche mit Side-by-side-Auslass und erfindungsgemäßem Abreißringverschluß
- **Fig. 4b**: die Draufsicht auf die Kartusche von Fig. 4a
- **Fig. 5**: eine Detailansicht des Auslasses mit Abreißringverschluß der Kartusche von Fig. 4a,
- **Fig. 6a**: eine Variante der Kartusche von Fig. 4 mit kleiner Austrittsöffnung für niederviskose Komponenten, mit der Möglichkeit zum zusätzlichen Abschneiden des Auslasses bei hochviskosen Komponenten,
- **Fig. 6b**: die Draufsicht auf die Kartusche von Fig. 6a,
- **Fig. 7**: eine Detailansicht des Auslasses mit Abreißringverschluß der Kartusche von Fig. 6a,
- **Fig. 8a**: einen Schnitt durch eine Koaxialkartusche mit koaxialem Auslaß und erfindungsgemäßem, wiederverschließbarem Abreißringverschluß im ungeöffneten Zustand,
- **Fig. 8b**: die Draufsicht auf die Kartusche von Fig. 8a,
- **Fig. 8c**: eine Teilansicht des Schnittes von Fig. 8a während des Öffnens des Verschlusses,
- **Fig. 9a**: einen Schnitt durch die Kartusche von Fig. 8a in wieder verschlossenem Zustand,
- **Fig. 9b**: die Draufsicht auf die Kartusche von Fig. 9a,
- **Fig. 10a**: einen Schnitt durch eine Side-by-side-Kartusche mit Side-by-side-Auslaß und erfindungsgemäßem, wiederverschließbarem Abreißringverschluß im ungeöffneten Zustand,
- **Fig. 10b**: die Kartusche von Fig. 10a in wieder verschlossenem Zustand,
- **Fig. 11a**: eine Außenansicht des oberen Bereichs eines weiteren Ausführungsbeispiels einer erfindungsgemäßen Kartusche,
- **Fig. 11b**: eine weitere, gegenüber Fig. 11a um 90° gedrehte Außenansicht des oberen Bereichs der erfindungsgemäßen Kartusche nach Fig. 11a,
- **Fig. 11c**: eine Außenansicht des oberen Bereichs eines weiteren Ausführungsbeispiels einer erfindungsgemäßen Kartusche,
- **Fig. 11d**: eine weitere, gegenüber Fig. 11c um 90° gedrehte Ansicht des oberen Bereichs der erfindungsgemäßen Kartusche nach Fig. 11c.

Eine erste Ausführungsform der Erfindung ist in den Figuren 1 bis 3 dargestellt. Fig. 1 zeigt eine Koaxialkartusche 1, bei der zwei Kartuschengehäuse 2 und 3 verschiedenen Durchmessers koaxial zueinander angeordnet sind, wobei das Gehäuse mit dem geringeren Durchmesser 3 sich innerhalb des Gehäuses mit dem größeren Durchmesser 2 befindet. Gleiches gilt für die Hälse 4 und 5 der beiden Gehäuse 2 und 3, so daß diese insgesamt einen äußeren Austrittskanal 6 mit kreisringförmigem Querschnitt und einen inneren Austrittskanal 7 mit kreisförmigen Querschnitt definieren. Im Endbereich des äußeren Austrittskanals 6 befinden sich mehrere entlang des Umfangs des äußeren Halses 4 verteilte Vorsprünge 8, an denen sich eine Schulter 9 des inneren Halses 5 abstützt, wodurch die Position der beiden Gehäuse 2 und 3 in axialer Richtung festgelegt ist. Der äußere Hals 4 weist ein Gewinde 10 zum Aufschrauben eines nicht dargestellten statischen Mischers auf. Diese Konstruktion einer Koaxialkartusche 1 ist als solche Stand der Technik.

Die Austrittskanäle 6 und 7 werden an ihren Enden, d.h. im Bereich ihrer jeweiligen Austrittsöffnungen 11 und 12 durch einen erfindungsgemäßen Verschluß 13 abgeschlossen, der nachfolgend anhand einer in den Figuren 2a und 2b im Querschnitt bzw. in der Draufsicht gezeigten Detailansicht erläutert wird. Der Verschluß 13 umfaßt als Hauptteile einen Deckel 14 und einen Abreißring 15, der mit dem Deckel 14 über einen Steg 16 verbunden ist. Der Deckel 14 ist am inneren Rand der äußeren Austrittsöffnung 11 über einen ringförmigen, hinsichtlich der Funktion des Verschlusses 13 als Sollbruchstelle 17 wirkenden Bereich einstückig mit dem äußeren Hals 4 verbunden, d.h. er wird gemeinsam mit dem seinerseits einstückig in diesen Hals 4 übergehenden äußeren Gehäuse 2 im Spritzgußverfahren hergestellt. Hierdurch ist zunächst eine hermetische Abdichtung beider Austrittskanäle 6 und 7 gegenüber der Umgebung gewährleistet.

Um eine vorzeitige Reaktion der beiden Komponenten in der Kartusche 1 zu vermeiden, ist darüber hinaus auch eine gegenseitige Abdichtung der Austrittskanäle 6 und 7 notwendig. Zu diesem Zweck ist die Unterseite des Deckels 14 so geformt, daß sie eine kreisringförmige Vertiefung 18 ausbildet, welche im Ausgangszustand mit dem oberen Rand des inneren Halses 5 in kraftschlüssigem Eingriff steht und hierdurch die äußere Austrittsöffnung 11 und die innere Austrittsöffnung 12 dicht voneinander abschließt, um so einen Kontakt der in den beiden Austrittskanälen 6 und 7 vorhandenen Substanzen zu verhindern.

Wie in den Figuren 2a und 2b zu erkennen ist, umgibt der Abreißring 15 den äußeren Hals 4 der Kartusche 1 etwa auf der Höhe der Austrittsöffnungen 11 und 12. Die Mittelachse der Kartusche 1 entspricht zugleich der Mittelachse des Ringes 15. An derjenigen Stelle 19, an welcher der Verbindungssteg 16 in den Abreißring 15 übergeht, ist dieser gegenüber seinem restlichen Umfangsbereich etwas erhöht, reicht jedoch in Längsrichtung der Kartusche 1 nicht über die Oberseite des Deckels 14 hinaus. Der übrige Umfangsbereich des Abreißringes 15 liegt mit seiner Oberkante auf der Höhe des oberen Randes des äußeren Halses 4. Es leuchtet ein, daß durch diese Formgebung und Anordnung des Abreißringes 15 eine Verlängerung der Gesamtlänge der Kartusche 1 vermieden und die Gefahr des versehentlichen Hängenbleibens des Abreißringes 15 an irgendwelchen Gegenständen bei der Handhabung der Kartusche 1 wirksam verringert wird.

Auf der dem Steg 16 gegenüberliegenden Seite ist der Abreißring 15 durch einen weiteren Steg 20 mit dem äußeren Hals 4 der Kartusche 1 verbunden. Dabei verjüngt sich der Steg 20 zum Hals 4 hin, so daß sich seinem Übergang zum Hals 4 eine Sollbruchstelle 21 ergibt. Der Steg 20 dient der Stabilisierung des Abreißringes 15 in einer senkrecht zur Mittelachse der Kartusche 1 liegenden Ebene. Der Abreißring 15 kann sich somit auch nicht unbeabsichtigt verbiegen und im verbogenen Zustand über den Deckel 14 hinaus nach oben ragen.

In den Figuren 3a bis 3c ist der obere Bereich der Kartusche 1 in zwei gegeneinander um 90° gedrehten Seitenansichten sowie in einer Draufsicht gezeigt. Erkennbare Einzelheiten sind mit den gleichen Bezugszahlen wie in den Figuren 1, 2a und 2b gekennzeichnet. Sehr gut ersichtlich ist aus den Figuren 3a und 3b die platzsparende Größe des Verschlusses 13 im Verhältnis zu den Abmessungen des äußeren Halses 4 der Kartusche 1.

Die Funktion des Abreißringes 15 besteht darin, daß zum Öffnen des Deckels 14 zunächst von Hand die dünne Sollbruchstelle 21 zwischen dem Abreißring und dem äußeren Hals 4 abgerissen wird. Dies ist mit nur geringem Kraftaufwand möglich. Anschließend kann der Abreißring 15 um eine im Bereich des breiteren Steges 16 ungefähr tangential zum Abreißring 15 verlaufende Schwenkachse nach oben gebogen dabei mit einem oder mehreren Fingern einer Hand fest ergriffen werden, um sodann eine größere, nach oben gerichtete Zugkraft auf ihn auszuüben. Dabei kann der Durchmesser des Abreißringes 15 so gewählt sein, daß ein Hindurchgreifen mit einem Finger möglich ist, so daß sich die Ausübung der Kraft besonders einfach gestaltet und kein Abrutschen möglich ist.

Die auf den Abreißring wirkende Zugkraft wird über den Steg 16 auf den Deckel 14 übertragen und führt zu einem Abreißen desselben von dem äußeren Hals 4 der Kartusche 1 entlang der Sollbruchstelle 17. Dabei beginnt dieses Abreißen benachbart zum Übergang des Steges 16 in den Deckel 14 und setzt sich entlang zweier Halbkreise bis zum gegenüberliegenden, ursprünglich dem Steg 20 benachbarten Bereich der Sollbruchstelle 17 fort, wo es mit der völligen Abtrennung des Deckels 14 vom Hals 4 endet. Gleichzeitig wird der kraftschlüssige Eingriff des Deckels 14 mit dem oberen Ende des inneren Halses 5 aufgehoben, so daß beide Austrittsöffnungen 11 und 12 freigelegt werden. Schließlich kann ein statischer Mischer mittels des Gewindes 10 auf den Hals 4 aufgeschraubt werden.

Eine andere Ausführungsform der Erfindung, die sich auf eine Zweikomponentenkartusche mit nebeneinanderliegenden Austrittskanälen für die beiden Komponenten bezieht, wird nachfolgend anhand der Figuren 4 und 5 erläutert, wobei Fig. 4a eine Querschnittsansicht des oberen Bereiches einer solchen Kartusche 101, Fig. 4b eine Draufsicht auf dieselbe und Fig. 5 eine Detailansicht des Halses 104 der Kartusche 101 im Querschnitt zeigt.

Wie in Fig. 4a erkennbar ist, besteht die Kartusche 101 aus zwei Gehäusen 102 und 103, die in diesem Fall parallel nebeneinander ("side-by-side") angeordnet sind. Der Hals 104 beinhaltet dementsprechend zwei parallel nebeneinander liegende Austrittskanäle 106 und 107, zwischen denen eine Trennwand 105 liegt. Auch in diesem Fall ist der Hals 104 mit einem Gewinde 110 zum Aufschrauben eines statischen Mischers versehen. Vom oberen Ende der Trennwand 105 aus erstreckt sich noch ein Fortsatz 105a. Diese Konstruktion einer sogenannten Side-by-side-Kartusche 101 ist als solche Stand der Technik.

Erfindungsgemäß werden die Austrittskanäle 106 und 107 an ihren Enden, d.h. im Bereich ihrer jeweiligen Austrittsöffnungen 111 und 112 durch einen Verschluß 113 abgeschlossen, der nachfolgend anhand einer in Fig. 5 im Querschnitt gezeigten Detailansicht erläutert wird. Der Verschluß 113 umfaßt als Hauptteile zwei Deckel 114a und 114b sowie einen Abreißring 115, der mit den Deckeln 114a und 114b jeweils über einen Steg 116a bzw. 116b (vgl. Fig. 4b) verbunden ist. Die Deckel 114a und 114b sind an den inneren Rändern der Austrittsöffnungen 111 bzw. 112 über hinsichtlich der Funktion des Verschlusses 113 als Sollbruchstellen 117a bzw. 117b wirkende Bereiche jeweils einstückig mit dem Hals 104 und der Trennwand 105 verbunden. Dabei ist die Form der Sollbruchstellen 117a und 117b, wie Fig. 4b erkennen läßt, in der Draufsicht durch die Schnittlinien der Innenquerschnitte der Gehäuse 102 bzw. 103 mit dem Innenquerschnitt des Halses 104 gegeben, d.h. sie setzt sich jeweils aus zwei Umfangsabschnitten von Kreisen unterschiedlichen Durchmessers zusammen.

Die Deckel 114a und 114b werden gemeinsam mit den seinerseits einstückig in den Hals 104 und die Trennwand 105 übergehenden Gehäusen 102 und 103 im Spritzgußverfahren hergestellt. Hierdurch ist bereits eine hermetische Abdichtung beider Austrittskanäle 106 und 107 sowohl gegenüber der Umgebung, als auch gegeneinander gewährleistet, so daß auch eine vorzeitige Reaktion der beiden Komponenten in der Kartusche 101 ausgeschlossen ist.

Wie in den Figuren 4a und 4b zu erkennen ist, hat der Abreißring 115 einen Innendurchmesser, der ungefähr dem Außendurchmesser des Halses 104 entspricht, und ist koaxial zu dem Hals 104 etwas oberhalb der Austrittsöffnungen 111 und 112 angeordnet. Dabei könnten die Stege 116a und 116b und der Abreißring 115 auch so geformt sein, daß der Abreißring 115 den Hals 104 so umgeben würde wie der Abreißring 15 den äußeren Hals 4 bei dem ersten Ausführungsbeispiel nach den Figuren 1 bis 3. Dies würde eine komplexere Formgebung bedeuten, erbrächte bei der Kartusche 101 aber keinen Vorteil, da bei ihr die maximale Länge durch den Fortsatz 105a der Trennwand 105 vorgegeben ist. Der Einfachheit halber verlaufen die Stege 116a und 116b daher von den Deckeln 114a bzw. 114b aus zunächst nach oben und dann im Bogen zur Seite in die Ebene des Abreißringes 115. Obgleich sich also bei der zweiten Ausführungsform nach den Figuren 4 und 5 der Abreißring geringfügig oberhalb der Deckel 114a und 114b befindet, so ist dies nicht von Bedeutung, da es keine Erhöhung der Gesamtlänge der Kartusche 101 zur Folge hat. Somit besteht auch bei dieser Ausführungsform keine nennenswerte Gefahr eines versehentlichen Hängenbleibens des Abreißringes 115 an irgendwelchen Gegenständen bei der Handhabung der Kartusche 101.

Durch die ohnehin notwendige Anordnung zweier Stege 116a und 116b in einem gewissen Abstand voneinander erfährt der Abreißring 115 bereits eine bessere Stabilisierung als der Abreißring 15 der ersten Ausführungsform durch den Steg 16 allein. Daher ist bei der zweiten Ausführungsform ein zusätzlicher gegenüberliegender Steg zur Verbindung mit dem Hals 104 weniger nützlich als bei der ersten. Ein solcher zusätzlicher Steg ist daher in den Figuren 4 und 5 nicht dargestellt, kann aber dennoch zur Sicherheit vorgesehen werden.

Die Funktion des Abreißringes 115 entspricht im wesentlichen der zuvor anhand des ersten Ausführungsbeispiels beschriebenen Funktion des dortigen Abreißringes 15. Wenn entsprechend den Figuren 4 und 5 kein zusätzlicher Steg zum Hals 104 vorgesehen ist, so beginnt die Öffnung des Verschlusses 113 mit dem Biegen des Abreißringes 115 nach oben um eine ungefähr durch die Übergänge von den Stegen 116a und 116b zum Abreißring 115 verlaufende Schwenkachse. Danach kann der Abreißring 115 mit einem oder mehreren Fingern einer Hand fest ergriffen werden, um eine nach oben gerichtete Zugkraft auf ihn auszuüben. Dabei kann der Durchmesser des Abreißringes 115 so gewählt sein, daß ein Hindurchgreifen mit einem Finger möglich ist, so daß sich die Ausübung der Kraft besonders einfach gestaltet und kein Abrutschen möglich ist.

Die auf den Abreißring wirkende Zugkraft wird über die Stege 116a und 116b auf die Deckel 114a und 114b übertragen und führt zu einem Abreißen desselben von dem Hals 104 und von der Trennwand 105 der Kartusche 101 entlang der Sollbruchstellen 117a bzw. 117b. Dabei beginnt dieses Abreißen benachbart zu den jeweiligen Übergängen der Stege 116a und 116b in die Deckel 114ab bzw. 114b und setzt sich bis zum gegenüberliegenden Ende der Sollbruchstellen 117a bzw. 117b fort, wo es mit der völligen Abtrennung der Deckels 114a und 114b vom Hals 104 und der Trennwand 105 endet, womit beide Austrittsöffnungen 111 und 112 freigelegt werden. Schließlich kann ein statischer Mischer mittels des Gewindes 110 auf den Hals 104 aufgeschraubt werden.

Die beiden Deckel 114a und 114b werden nach ihrer Abtrennung von der Kartusche 101 von noch dem Abreißring 115 zusammengehalten, so daß die Anzahl der beim Einsatz der Kartusche 101 anfallenden Kleinteile gering bleibt.

Eine dritte Ausführungsform der Erfindung, bei der es sich um eine Variante der soeben beschriebenen zweiten Ausführungsform handelt, wird nachfolgend anhand der Figuren 6 und 7 erläutert, wobei Fig. 6a eine Querschnittsansicht des oberen Bereiches einer Side-by-side-Kartusche 201, Fig. 6b eine Draufsicht auf dieselbe und Fig. 7 eine Detailansicht des Halses 204 der Kartusche 201 im Querschnitt zeigt.

Die dritte Ausführungsform unterscheidet sich von der zweiten lediglich darin, daß die Übergänge von den Deckeln 214a und 214b zum Hals 204 bzw. zur Trennwand 205 der Kartusche 201 jeweils zusätzlich zu einer ersten Sollbruchstelle 217a bzw. 217 b, welche funktional der Sollbruchstelle 117a bzw. 117b der zweiten Ausführungsform entspricht, jeweils noch eine zweite Sollbruchstelle 222a bzw. 222b aufweisen. Hinsichtlich der Grundform und der einstückigen Ausbildung der Kartuschengehäuse 202 und 203, des Kartuschenhalses 204, der Trennwand 205 und des zwei Deckel 214a und 214b sowie einen Abreißring 215 und zwei Verbindungsstege 216a und 216b umfassenden Verschlusses 213 besteht Übereinstimmung mit der zweiten Ausführungsform.

Wie die Detailansicht von Fig. 7 deutlich zeigt, befindet sich die zweite Sollbruchstelle 222a bzw. 222b jeweils zwischen der ersten Sollbruchstelle 217a bzw. 217b und dem Hals 204. Der sich beim Abreißen der zweiten Sollbruchstellen 217a und 217b ergebende Querschnitt der Austrittsöffnungen 211 und 212 ist größer als derjenige, welcher sich beim Abreißen der ersten Sollbruchstellen 217a und 217b ergibt. Ferner ist die Materialstärke im Bereich der zweiten Sollbruchstellen 222a und 222b größer als diejenige im Bereich der ersten Sollbruchstellen 217a und 217b.

Der Abreißring 215 ist mit den Deckeln 214a und 214b jeweils an Stellen verbunden, die durch die ersten Sollbruchstellen 217a bzw. 217b vollständig umschlossen sind. Hierdurch wird erreicht, daß eine auf den Abreißring 215 ausgeübte Zugkraft sowohl in die ersten Sollbruchstellen 217a und 217b, als auch in die zweiten Sollbruchstellen 222a und 222b eingeleitet wird. Dies hat zur Folge, daß die ersten Sollbruchstellen 217a und 217b aufgrund der in diesem Bereich vergleichsweise geringeren Materialstärke als erste abreißen. Auf diese Weise können mit Hilfe des Abreißringes 215 die Austrittsöffnungen 211 und 212 mit einem ersten vorbestimmten Querschnitt geöffnet werden. Dieser erste Querschnitt ist für den Fall vorgesehen, daß die Kartusche 201 mit relativ niederviskosen Komponenten gefüllt ist, bei denen der Querschnitt der Austrittsöffnungen 211 und 212 entsprechend gering sein muß, um ein unkontrolliertes Auslaufen der Komponenten zu vermeiden.

Die zusätzlichen Sollbruchstellen 222a und 222b sind dafür vorgesehen, der Kartusche 201 auch die Eignung zur Füllung mit hochviskosen Komponenten zu verleihen, die einen entsprechend großen Querschnitt der Austrittsöffnungen 211 und 212 erfordern, um mit einem Druck üblicher Größe aus der Kartusche 210 ausgepreßt werden zu können. Da die Sollbruchstellen 222a und 222b, wie vorausgehend beschrieben, nicht mittels des Abreißringes 215 abgerissen werden können, müssen sie mit einem Schneidwerkzeug abgeschnitten werden. Dies ist jedoch relativ einfach, da die Position zum Ansetzen des Schneidwerkzeuges durch die Formgebung der Sollbruchstellen 222a und 222b von außen ohne weiteres erkennbar ist und diese Formgebung als außenseitig umlaufende Kerbe auch die Klinge des Schneidwerkzeuges nach ihrem Ansetzen in der richtigen Position hält und so ein Abrutschen beim Aufschneiden wirksam verhindert.

Wie Fig. 6b am besten zeigt, entspricht die Form der zweiten Sollbruchstellen 222a und 222b bei der dritten Ausführungsform derjenigen der einzigen Sollbruchstellen 117a und117b bei der zweiten Ausführungsform, während die ersten Sollbruchstellen 217a und 217b der dritten Ausführungsform, welche funktional den einzigen Sollbruchstellen 117a und117b der zweiten Ausführungsform entsprechen, gegenüber letzteren deutlich geringere laterale Abmessungen haben, um eben Austrittsöffnungen 211 und 212 mit deutlich geringerem, bei dem gezeigten Beispiel kreisförmigem Querschnitt zu schaffen. Weitere Erläuterungen zur dritten Ausführungsform erübrigen sich aufgrund der weitgehenden strukturellen Übereinstimmung mit der zweiten Ausführungsform.

Eine vierte Ausführungsform der Erfindung ist in den Figuren 8 und 9 wiedergegeben. Sie entspricht strukturell wie funktional weitestgehend der in den Figuren 1 bis 3 gezeigten ersten Ausführungsform. Der Unterschied zu dieser besteht lediglich darin, daß die Oberseite des Deckels 314 nicht weitgehend eben geformt ist, sondern so strukturiert ist, daß sich der Deckel 314 nach einer Drehung um 180° zum Wiederverschleißen der Kartusche 301 bei unvollständigem Verbrauch ihres Inhalts eignet.

Hierzu ist der in radialer Richtung zentrale Bereich des Deckels 314, welcher im verschlossenen Ausgangszustand der Kartusche 301 die gegenseitige Abdichtung der Austrittskanäle 306 und 307 bewirkt, an seiner im Ausgangszustand der Kartusche 301 abgewandten Oberseite spiegelbildlich zur Unterseite geformt. Nicht spiegelbildlich dupliziert ist allerdings derjenige radiale Abschnitt 323 des Deckels 314, welcher sich an den Übergang zum äußeren Hals 304 in Form der Sollbruchstelle 317 anschließt, da anstelle der einstückigen Verbindung beim Aufsetzen des umgedrehten Deckels 314 eine andere Art der Abdichtung nach außen hergestellt werden muß.

Diese Abdichtung nach außen wird durch einen radial äußeren Randabschnitt 324 der Oberseite des Deckels 314 erreicht, der sich becherförmig nach oben erstreckt, wobei seine vertikale, im wesentlichen zylindrische Außenseite einen radialen Absatz 325 aufweist, an dem sich sein Außendurchmesser abrupt etwas verringert. Der verringerte Außendurchmesser des freien Endabschnitts 326 des Randabschnitts 324 ist minimal größer als der Innendurchmesser des äußeren Halses 304 der Kartusche 301. Die vertikale Lage des Absatzes 325 entspricht ungefähr der Höhe der im radialen Mittelteil der Oberseite des Deckels 314 vorgesehenen Dichtelemente, die ein Spiegelbild der im Mittelteil der Unterseite des Deckels vorgesehenen Dichtelemente darstellen.

In den Figuren 8a und 8b ist eine Zweikomponentenkartusche in Koaxialausführung mit einem Verschluß nach der vierten Ausführungsform der Erfindung im verschlossenen Ausgangszustand in einem Teilquerschnitt bzw. in einer Teildraufsicht gezeigt. Bestandteile, die vollkommen der zuvor erläuterten ersten Ausführungsform entsprechen, sind darin nicht mehr eigens gekennzeichnet. Fig. 8c zeigt den Vorgang des Öffnens des Verschlusses 313. Durch Ausübung einer nach oben gerichteten Zugkraft auf den Abreißring 315, in Fig. 8c durch den mit F gekennzeichneten Pfeil angedeutet, wird der Abreißring nach oben gebogen und der Deckel 314 von derjenigen Seite her, an welcher er mit dem Abreißring 315 verbunden ist, unter Abreißen der Sollbruchstelle 317 abgehoben. Auf der in Fig. 8c linken Seite ist dieses Abreißen bereits geschehen. Die Darstellung des Abreißvorganges in Fig. 8c trifft in vollem Umfang auch auf die erste Ausführungsform der Erfindung gemäß den Figuren 1 bis 3 zu.

Die Figuren 9a und 9b zeigen einen Teilquerschnitt bzw. eine Draufsicht auf eine Kartusche 301 nach der vierten Ausführungsform des erfindungsgemäßen Verschlusses mit nach unvollständigem Verbrauch des Kartuscheninhalts zum erneuten Verschließen der Kartusche 301 wieder aufgesetzten Deckel 314, wobei der Deckel in den Figuren 9a und 9b gegenüber der Darstellung der Figuren 8a und 8b um 180° gedreht ist.

Wie insbesondere aus Fig. 9a zu ersehen ist, entspricht zunächst die Abdichtung des inneren Austrittskanals 307 gegenüber dem äußeren Austrittskanal 306 aufgrund der spiegelbildlichen Ausbildung der beiden Seiten des Deckels 314 in dessen mittleren Bereich in vollem Umfang den Verhältnissen im verschlossenen Ausgangszustand gemäß Fig. 8a. Die Abdichtung des äußeren Austrittskanals 306 gegenüber der Umgebung erfolgt anstelle der aufgetrennten Sollbruchstelle 317 durch den kraftschlüssigen Eingriff der im wesentlichen zylindrischen Außenfläche des äußeren Randabschnitts 324 des Deckels 314 mit der ebenfalls im wesentlichen zylindrischen Innenfläche des äußeren Halses 304 der Kartusche 301. Dabei bildet besagtes Flächenpaar eine Preßpassung und es verläuft zumindest eine von ihnen, vorzugsweise die Außenfläche des äußeren Randabschnittes 324 des Deckels 314 konisch.

Der Absatz 325 bildet einen vertikalen Anschlag für die Einpreßtiefe besagten Randabschnittes 324 und damit zugleich des gesamten Deckels 314 beim Wiederverschließen der Kartusche 301. Dies bedeutet, daß der kraftschlüssige Eingriff des Randabschnittes 324 mit dem Hals 304 nur zwischen dem Absatz 325 und dem freien Ende des Randabschnittes 324 im Bereich Endabschnitts 326 mit dem geringeren Durchmesser erfolgt. Es versteht sich von selbst, daß die Tiefe der Strukturierung des Deckels 314 in seinem radial inneren Bereich ausreichend groß sein muß, um einen vertikalen Anschlag zwischen dem oberen Ende des inneren Halses 305 und dem Deckel 314 zu vermeiden. Nur dann wirkt der Absatz 325 als vertikaler Anschlag.

Der Abreißring 315 verläuft, wie die Figuren 8 und 9 zeigen, zweckmäßigerweise etwa auf der Höhe des Deckels 314 um diesen herum, damit er weder im Ausgangszustand nach Fig. 8a, noch im wiederverschlossenen Zustand der Kartusche 301 nach Fig. 9a vertikal über den Deckel 314 hinausragt und damit in keinem Fall zu einer Erhöhung der Gesamtlänge der Kartusche 301 beiträgt. Natürlich weist ein unter Umdrehen wiederverschließbarer Deckel 314 gemäß der vierten Ausführungsform der Erfindung notwendigerweise an sich eine größere Bauhöhe auf als der nicht wiederverschließbare Deckel 14 der ersten Ausführungsform.

Eine fünfte und letzte Ausführungsform der Erfindung ist in den Figuren 10a und 10b dargestellt. Diese zeigen einen wiederverschließbaren Verschluß 413 für eine Side-by-side-Kartusche 401 mit zwei separaten wiederverschließbaren Deckeln 414a und 414b Vor der in den Figuren 4 und 5 gezeigten, zweiten Ausführungsform unterscheidet sich die fünfte durch die Ausbildung der Oberseiten der Deckel 414a und 414b. Diese sind so geformt, daß sie zum Wiederverschließen der Kartusche 401 nach unvollständigem Verbrauch ihres Inhalts geeignet sind, wobei der gesamte Verschluß 413 zum Wiederverschließen der Kartusche 401 gegenüber seinem in Fig. 10a gezeigten Ausgangszustand um 180° gedreht werden muß.

Um die Wiederverschließbarkeit zu erreichen, erstrecken sich von den im Ausgangszustand über die Sollbruchstellen 417a und 417b jeweils einstückig in den Hals 404 und die Trennwand 405 übergehenden Rändern der Deckel 414a und 414b aus jeweils im wesentlichen zylindrische Randabschnitte 424a bzw. 424b nach oben, so daß die Deckel 414a und 414b jeweils insgesamt eine becherförmige Gestalt erhalten. Wie bei der vierten Ausführungsform gemäß den Figuren 8 und 9 und umgibt der Abreißring 415 in diesem Fall den Verschluß 413 etwa auf der Höhe der Deckel 414a und 414b. Dabei setzt die Verbindung des Abreißringes 415 mit den Deckeln 414a und 414b über die bogenförmigen Stege 416a und 416b im Gegensatz zur zweiten und dritten Ausführungsform gemäß den Figuren 4 bis 7 nicht auf der Oberseite der Deckel 414a und 414b an. Vielmehr befinden sich der Übergänge von den Stegen 416a und 416b zu den Deckeln 414a bzw. 414b an der Außenseite der Randabschnitte 424a bzw. 424b, und zwar nahe der jeweiligen Sollbruchstelle 417a bzw. 417b.

Die in Fig. 10b gezeigte Abdichtung der Austrittskanäle 406 und 407 gegenüber der Umgebung erfolgt beim Wiederverschließen anstelle der aufgetrennten Sollbruchstellen 417a und 417b durch den kraftschlüssigen Eingriff der im wesentlichen zylindrischen Außenflächen der Randabschnitte 424a und 424b der Deckel 414a bzw. 414b mit den jeweils ebenfalls im wesentlichen zylindrischen Wandflächen der beiden Austrittskanäle 406 und 407, die durch den Hals 404 und die Trennwand 405 definiert werden. Dabei bilden besagte Flächenpaare jeweils eine Preßpassung und es verläuft zumindest eine der miteinander in Kontakt stehenden Flächen, vorzugsweise jeweils die Außenfläche des Randabschnittes 424a bzw. 424b des Deckels 414a bzw. 414b konisch.

Anhand Fig. 10b leuchtet ein, warum die zum Abreißring 415 führenden Stege 416a und 416b nahe den Sollbruchstellen 417a bzw. 417b ansetzen müssen. Dies ist nötig, damit die Randabschnitte 424a und 424b beim Wiederverschließen in ausreichendem Maß in die Austrittskanäle 406 bzw. 407 eingeschoben werden können, um die angestrebte Dichtwirkung zu erzielen. Auch bei der fünften Ausführungsform umgibt der Abreißring 415 zweckmäßigerweise die Deckel 414a und 414b etwa auf deren Höhe, damit er weder im Ausgangszustand nach Fig. 10a, noch im wiederverschlossenen Zustand der Kartusche 401 nach Fig. 10b vertikal über die Deckel 414a und 414b hinausragt und damit in keinem Fall zu einer Erhöhung der Gesamtlänge der Kartusche 401 beiträgt. Natürlich weisen unter Umdrehen wiederverschließbare Deckel 414a und 414b gemäß der fünften Ausführungsform der Erfindung notwendigerweise an sich eine größere Bauhöhe auf als die nicht wiederverschließbaren Deckel 214a und 214b der zweiten Ausführungsform, was aber wegen des Fortsatzes 405a der Trennwand 405 keine Rolle spielt, d.h. nicht zu einer Vergrößerung der Gesamtlänge der Kartusche 401 führt.

Alternativ zu einem Abreißring wie in den Ausführungsbeispielen der erfindungsgemäßen Kartusche nach den Figuren 1 bis 10 gezeigt, kann es sich bei dem Abreißelement auch um eine Abreißlasche handeln. Derartige Ausführungsbeispiele einer erfindungsgemäßen Kartusche sind in den Figuren 11a - 11d gezeigt. Hierbei ist die Abreißlasche 515 über ein flexibles Verbindungselement 516 einstückig mit dem Deckel 14 verbunden. Die Abreißlasche 515 kann entweder wie in den Figuren 11a und 11b gezeigt so angeordnet und ausgebildet sein, dass sie über den oberen Rand des Deckels 14 hinausragt. Alternativ hierzu kann die Abreißlasche 515 auch - wie in den Figuren 11c und 11d dargestellt - nach unten umgebogen sein, so dass die Abreißlasche 515 nicht über das obere Ende des Kartuschenhalses einschl. des Deckels 14 hinausragt.

## Patentansprüche

1. Zwei- oder Mehrkomponentenkartusche (1; 101; 201; 301; 401) mit mindestens einem Kartuschenhals (4; 104; 204; 304; 404) mit mindestens zwei Austrittsöffnungen (11, 12; 111, 112; 211, 212; 311, 312), welche durch einen Verschluss (13;113;213;313;413) verschlossen sind, der einstückig mit dem Kartuschenhals (4; 104; 204; 304; 404) verbunden ist, wobei der Verschluss (13) mindestens einen einstückig mit dem Kartuschenhals (4; 104; 204) verbundenen Deckel (14; 114a, 114b; 214a, 214b; 314; 414a, 414b) aufweist ,wobei diese Verbindung zumindest über einen Teilbereich als eine Sollbruchstelle ausgebildet ist und die Kartusche (1; 101; 201; 301; 401) durch Zerstören dieser Verbindung geöffnet werden kann, indem die Verbindung bei Aufbringung einer bestimmten Kraft entlang mindestens einer Sollbruchstelle abreisst und die Austrittsöffnungen (11,12;111,112;211,212;311,312) freigegeben werden, **dadurch gekennzeichnet, dass** der Verschluss (13) mindestens ein über mindestens einen Verbindungssteg (16; 116a; 116b; 216a; 216b; 416a; 416b; 516) einstückig mit dem Deckel (14; 114a, 114b; 214a, 214b; 314; 414a, 414b) verbundenes Abreisselement (15; 115; 215; 315; 415; 515) in Form eines Abreißringes (15; 115; 215; 315; 415) oder einer Abreißlasche (515) aufweist, wobei die Verbindung zwischen dem Deckel (14; 114a, 114b; 214a, 214b; 314; 414a, 414b) und dem Kartuschenhals (4; 104; 204;304; 404) durch Ausübung einer Zugkraft auf das Abreißelement (15; 115; 215; 315; 415; 515) manuell abreißbar ist, und wobei beide Austrittsöffnungen (11, 12; 111, 112; 211, 212; 311, 312) gleichzeitig mit einem einzigen Abreißelement (15; 115; 215; 315; 415; 515) auf einfache Weise ohne zusätzliche Hilfsmittel manuell mit einem oder mehreren Fingern einer Hand durch Ausübung einer Zugkraft auf das Abreißelement (15; 115; 215; 315; 415; 515) geöffnet werden können.

2. Zwei- oder Mehrkomponentenkartusche nach Anspruch 1, **dadurch gekennzeichnet, dass** das Abreisselement (15; 115; 215; 315; 415; 515) so angeordnet ist, dass es in Längsrichtung der Kartusche (1; 101; 201; 301; 401) nicht wesentlich über das Ende der Kartusche (1; 101; 201; 301; 401) einschliesslich des Deckels (14; 114a, 114b; 214a, 214b; 314; 414a, 414b) hinausragt, um ein unbeabsichtigtes Abreissen der Verbindung zwischen dem Deckel (14; 114a, 114b; 214a, 214b; 314; 414a, 414b) und dem Kartuschenhals (4; 104; 204) zu vermeiden.

3. Zwei- oder Mehrkomponentenkartusche nach einem der Ansprüche 1 oder 2, **dadurch gekennzeichnet, dass** es sich um eine Zweikomponentenkartusche mit zwei Austrittsöffnungen (11, 12; 111, 112; 211, 212) handelt, welche durch einen einzigen Deckel (14; 114a, 114b; 214a, 214b; 314; 414a, 414b) verschlossen sind und dass ein einziges Abreisselement (15; 115; 215; 315; 415; 515) vorgesehen ist, wobei durch Zug an diesem Abreisselement beide Austrittsöffnungen (11, 12; 111, 112; 211, 212) gleichzeitig geöffnet werden können.

4. Zwei- oder Mehrkomponentenkartusche nach einem der Ansprüche 1 bis 3, **dadurch gekennzeichnet, dass** das Abreisselement (15; 115; 215; 315; 415; 515) neben dem Kartuschenhals (4; 104; 204) angeordnet ist.

5. Zwei- oder Mehrkomponentenkartusche nach einem der Ansprüche 1 bis 4, **dadurch gekennzeichnet, dass** das Abreisselement (15; 115; 215; 315; 415; 515) durch einen Abreissring (15; 115; 215; 315; 415) gebildet ist, der in einer senkrecht zur Längsachse der Kartusche (1; 101; 201; 301; 401) liegenden Ebene angeordnet ist.

6. Zwei- oder Mehrkomponentenkartusche nach Anspruch 5, **dadurch gekennzeichnet, dass** der Abreissring (15; 115; 215; 315; 415) im wesentlichen auf der Höhe des Deckels (14; 114a, 114b; 214a, 214b; 314; 414a, 414b) angeordnet ist.

7. Zwei- oder Mehrkomponentenkartusche nach einem der Ansprüche 1 bis 6, **dadurch gekennzeichnet, dass** die Kartusche (1; 301) einen äusseren Kartuschenhals (4; 304) und einen inneren Kartuschenhals (5; 305) aufweist mit jeweils einer Austrittsöffnung (11, 12; 311, 312), wobei die beiden Austrittsöffnungen (11, 12; 311, 312) koaxial zueinander angeordnet sind und wobei der Verschluss (13) die äussere Austrittsöffnung (11; 311) gegenüber der Umgebung und die innere Austrittsöffnung (12; 312) gegenüber der äusseren Austrittsöffnung (11; 311) verschliesst.

8. Zwei- oder Mehrkomponentenkartusche nach einem der Ansprüche 1 bis 6, **dadurch gekennzeichnet, dass** die Kartusche (101; 201; 401) zwei nebeneinander angeordnete, durch eine Trennwand (105; 205; 405) voneinander abgetrennte Austrittsöffnungen (111, 112; 211, 212; 411, 412) aufweist, wobei der Deckel (114a, 114b; 214a, 214b; 314; 414a, 414b) beide Austrittsöffnungen (111, 112; 211, 212; 411, 412) gegenüber der Umgebung verschliesst, indem dieser sowohl mit dem Kartuschenhals (104; 204; 404) als auch mit der Trennwand (105; 205; 405) einstückig verbunden ist.

9. Zwei- oder Mehrkomponentenkartusche nach Anspruch 8, **dadurch gekennzeichnet, dass** zwei separate Deckel (114a, 114b; 214a, 214b; 414a, 414b) vorgesehen sind, von denen jeder jeweils eine der beiden Austrittsöffnungen (111, 112; 211, 212; 411, 412) verschliesst, und dass die beiden Deckel (114a, 114b; 214a, 214b; 414a, 414b) über das Abreisselement (115; 215; 415; 515) miteinander verbunden sind.

10. Zwei- oder Mehrkomponentenkartusche nach einem der Ansprüche 1 bis 9, **dadurch gekennzeichnet, dass** auf der dem Innern der Kartusche (301; 401) abgewandten Oberseite des oder jeden Deckels (314; 414a, 414b) zum Wiederverschliessen der Kartusche (301; 401) geeignete Dichtelemente vorgesehen sind.

11. Zwei- oder Mehrkomponentenkartusche nach einem der Ansprüche 1 bis 10, **dadurch gekennzeichnet, dass** das Abreisselement (15; 115; 215; 315; 415; 515) durch ein flexibles Verbindungselement (16; 116a, 116b; 216a, 216b; 316; 416a, 416b; 516) mit dem Deckel (14; 114a, 114b; 214a; 214b; 314; 414a, 414b) verbunden ist.

12. Zwei- oder Mehrkomponentenkartusche nach Anspruch 11, **dadurch gekennzeichnet, dass** das Verbindungselement durch einen biegbaren Steg (16; 516) oder durch eine Mehrzahl von biegbaren Stegen (116a, 116b; 216a, 216b; 316; 416a, 416b) gebildet ist.

13. Zwei- oder Mehrkomponentenkartusche nach Anspruch 12, **dadurch gekennzeichnet, dass** das als Abreissring (15; 315) ausgebildete Abreisselement durch mindestens einen weiteren Steg (20; 320) mit dem Kartuschenhals (4; 304) verbunden ist, und dass der weitere Steg (20; 320) eine weitere Sollbruchstelle (21; 321) bildet oder aufweist, die bei Ausübung einer Zugkraft auf den Abreissring (15; 315) als erste abreisst.

14. Zwei- oder Mehrkomponentenkartusche nach einem der Ansprüche 1 bis 13, **dadurch gekennzeichnet, dass** zusätzlich zu der mittels des Abreisselements (215; 515) abreissbaren Sollbruchstelle (217a, 217b) mindestens eine zum Abschneiden mit einem Schneidwerkzeug vorgesehene weitere Sollbruchstelle (222a; 222b) aufweist, wobei der sich durch ihr Abschneiden ergebende Querschnitt der Austrittsöffnungen (211, 212) grösser als derjenige Querschnitt ist, der sich durch das Abreissen der abreissbaren Sollbruchstelle (217a, 217b) mittels des Abreissringes (215) ergibt.

15. Zwei- oder Mehrkomponentenkartusche nach einem der voranstehenden Ansprüche, **dadurch gekennzeichnet, dass** der Deckel (14; 114a, 114b; 214a, 214b; 314; 414a, 414b) nicht wesentlich über das obere Ende des Kartuschenhals (4; 104; 204) hinausragt.

16. Zwei- oder Mehrkomponentenkartusche nach einem der voranstehenden Ansprüche, **dadurch gekennzeichnet, dass** sie im Spritzgussverfahren aus Kunststoff hergestellt ist.

## Claims

1. A two-component or multicomponent cartridge (1; 101; 210; 301; 401) having at least one cartridge neck (4; 104; 204; 304; 404) with at least two outlet openings (11, 12; 111, 112; 211, 212; 311, 312) which are closed by a closure (13; 113; 213; 313; 413) which is connected in one piece to the cartridge neck (4; 104; 204; 304; 404), wherein the closure (13) has at least one cover (14; 114a, 114b; 214a, 214b; 314; 414a, 414b) connected in one piece to the cartridge neck (4; 104; 204), wherein this connection is formed as a desired break position over at least one part region and the cartridge (1; 101; 201; 301; 401) can be opened by destroying this connection in that the connection tears open on application of a specific force along at least one desired break position and the outlet openings (11. 12; 111, 112; 211, 212; 311, 312) are released, **characterised in that** the closure (13) has at least one tear element (15; 115; 215; 315; 415; 515) in the form of a tear ring (15; 115; 215; 315; 415) or of a tear tab (515) connected in one piece to the cover (14; 114a, 114b; 214a, 214b; 314; 414a, 414b) via at least one connection bar (16; 116a; 116b, 216a; 216b; 416a; 416b; 516), wherein the connection between the cover (14; 114a, 114b; 214a, 214b; 314; 414a, 414b) and the cartridge neck (4; 104; 204; 304; 404) can be torn open manually by exertion of a pulling force onto the tear element (15; 115; 215; 315; 415; 515), and wherein both outlet openings (11, 12; 111, 112; 211, 212; 311, 312) can be opened manually simultaneously by a single tear element (15; 115; 215; 315; 415; 515) in a simple manner without additional aids using one or more fingers of a hand by exerting a pulling force onto the tear element (15; 115; 215; 315; 415; 515).

2. A two-component or multicomponent cartridge in accordance with claim 1, **characterised in that** the tear element (15; 115; 215; 315; 415; 515) is arranged so that it does not substantially project in the longitudinal direction of the cartridge (1; 101; 201; 301; 401) beyond the end of the cartridge (1; 101; 210; 301; 401), including the cover (14; 114a, 114b; 214a, 214b; 314; 414a, 414b) to avoid an unintentional tearing open of the connection between the cover (14; 114a, 114b; 214a, 214b; 314; 414a, 414b) and the cartridge neck (4; 104; 204).

3. A two-component or multicomponent cartridge in accordance with one of the claims 1 or 2, **characterised in that** it is a two-component cartridge having two outlet openings (11, 12; 111, 112; 211, 212) which are closed by a single cover (14; 114a, 114b; 214a, 214b; 314, 414a, 414b); and **in that** a single tear element (15; 115; 215; 315; 415; 515) is provided, with both outlet openings (11, 12; 111, 112; 211, 212) being able to be opened simultaneously by pulling at this tear element.

4. A two-component or multicomponent cartridge in accordance with any one of the claims 1 to 3, **characterised in that** the tear element (15; 115; 215; 315; 415; 515) is arranged next to the cartridge neck (4; 104; 204).

5. A two-component or multicomponent cartridge in accordance with any one of the claims 1 to 4, **characterised in that** the tear element (15; 115; 215; 315; 415; 515) is formed by a tear ring (15: 115; 215; 315; 415) which is arranged in a plane disposed perpendicular to the longitudinal axis of the cartridge (1; 101; 201; 301; 401).

6. A two-component or multicomponent cartridge in accordance with claim 5, **characterised in that** the tear ring (15; 115; 215; 315; 415) is arranged substantially at the level of the cover (14; 114a, 114b;: 214a, 214b; 314; 414a, 414b).

7. A two-component or multicomponent cartridge in accordance with any one of the claims 1 to 6, **characterised in that** the cartridge (1; 301) has an outer cartridge neck (4; 304) and an outer cartridge neck (5; 305) with a respective one outlet opening (11, 12; 311, 312), with the two outlet openings (11, 12; 311, 312) being arranged coaxial to one another and with the closure (13) closing the outer outlet opening (11; 311) with respect to the environment and the inner outlet opening (12; 312) with respect to the outer outlet opening (11;:311).

8. A two-component or multicomponent cartridge in accordance with any one of the claims 1 to 6, **characterised in that** the cartridge (101; 201; 401) has two outlet openings (111, 112; 211, 212; 411, 412) arranged next to one another and separated from one another by a partition wall (105; 205; 405), with the cover (114a, 114b; 214a, 214b; 314; 414a, 414b) closing both outlet openings (111, 112; 211, 212; 411, 412) with respect to the environment **in that** said cover is connected both to the cartridge neck (104; 204; 404) and to the partition wall (105; 205; 405).

9. A two-component or multicomponent cartridge in accordance with claim 8, **characterised in that** two separate covers (114a, 114b; 214a, 214b; 414a, 414b) are provided of which each one closes a respective one of the two outlet openings (111, 112; 211, 212; 411, 412); and **in that** the two covers (114a, 114b; 214a, 214b; 414a, 414b) are connected to one another via the tear element (115; 215; 415; 515).

10. A two-component or multicomponent cartridge in accordance with any one of the claims 1 to 9, **characterised in that** suitable sealing elements are provided at the upper side of the or each cover (314; 414a, 414b) remote from the interior of the cartridge (301; 410) for reclosing the cartridge (301; 410).

11. A two-component or multicomponent cartridge in accordance with any one of the claims 1 to 10, **characterised in that** the tear element (15; 115; 215; 315; 415; 515) is connected to the cover (14; 114a, 114b; 214a, 214b; 314; 414a, 414b) by a flexible connection element (16; 116a, 116b; 216a, 216b; 316; 416a, 416b; 516).

12. A two-component or multicomponent cartridge in accordance with claim 11, **characterised in that** the connection element is formed by a flexible bar (16; 516) or by a plurality of flexible bars (116a, 116b; 216a, 216b; 316; 416a, 416b).

13. A two-component or multicomponent cartridge in accordance with claim 12, **characterised in that** the tear element formed as a tear ring (15; 315) is connected to the cartridge neck (4; 304) by at least one further bar (20; 320); and **in that** the further bar (20; 320) forms or has a further desired break position (21; 321) which tears first on exertion of a pulling force on the tear ring (15; 315).

14. A two-component or multicomponent cartridge in accordance with any one of the claims 1 to 13, **characterised in that**, in addition to the desired break position (217a, 217b) which can be torn off by means of the tear element (215; 315), at least one further desired break position (222a; 222b) is provided for cutting with a cutting tool, with the cross-section of the outlet openings (211, 212) resulting by its cutting open being greater than that cross-section which results by the tearing open by means of the tear ring (215) of the desired break position (217a, 217b) which can be torn open.

15. A two-component or multicomponent cartridge in accordance with any one of the preceding claims, **characterised in that** the cover (14; 114a, 114b; 214a, 214b; 314; 414a, 414b) does not substantially project beyond the upper end of the cartridge neck (4; 104; 204).

16. A two-component or multicomponent cartridge in accordance with any one of the preceding claims. **characterised in that** it is manufactured from plastic in an injection moulding process.

## Revendications

1. Cartouche (1 ; 101 ; 201 ; 301 ; 401) à deux ou plusieurs composants avec au moins un col de cartouche (4 ; 104 ; 204 ; 304 ; 404) doté d'au moins deux ouvertures de sortie (11, 12 ; 111, 112 ; 211, 212 ; 311, 312) qui sont fermées par un dispositif de fermeture (13 ; 113 ; 213 ; 313 ; 413) relié d'un seul tenant au col de cartouche (4 ; 104 ; 204 ; 304 ; 404), sachant que le dispositif de fermeture (13) présente au moins un couvercle (14 ; 114a, 114b ; 214a , 214b ; 314 ; 414a, 414b) relié d'un seul tenant au col de cartouche (4 ; 104 ; 204), sachant que cette liaison est réalisée au moins sur une région partielle sous forme de zone destinée à la rupture et que la cartouche (1 ; 101 ; 201 ; 301 ; 401) peut être ouverte en détruisant cette liaison, par le fait qu'en exerçant une force déterminée, la liaison se rompt le long d'au moins une zone destinée à la rupture et les ouvertures de sortie (11, 12 ; 111, 112 ; 211, 212 ; 311, 312) sont dégagées, **caractérisée en ce que** le dispositif de fermeture (13) présente au moins un élément de rupture (15 ; 115 ; 215 ; 315 ; 415 ; 515) sous la forme d'une bague de rupture (15 ; 115 ; 215 ; 315 ; 415) ou d'une patte de rupture (515) qui est reliée d'un seul tenant au couvercle (14 ; 114a, 114b ; 214a , 214b ; 314 ; 414a, 414b) par l'intermédiaire d'au moins une barrette de liaison (16 ; 116a ; 116b ; 216a ; 216b ; 416a ; 416b ; 516), sachant que la liaison entre le couvercle (14 ; 114a, 114b ; 214a , 214b ; 314 ; 414a, 414b) et le col de cartouche (4 ; 104 ; 204 ; 304 ; 404) peut être rompue manuellement en exerçant une force de traction sur l'élément de rupture (15 ; 115 ; 215 ; 315 ; 415 ; 515), et sachant que les deux ouvertures de sortie (11, 12 ; 111, 112 ; 211, 212 ; 311, 312) peuvent être ouvertes simultanément d'une manière simple avec un seul élément de rupture (15 ; 115 ; 215 ; 315 ; 415 ; 515), sans autre accessoire, manuellement par un ou plusieurs doigts d'une main, en exerçant une force de traction sur l'élément de rupture (15 ; 115 ; 215 ; 315 ; 415 ; 515).

2. Cartouche à deux ou plusieurs composants selon la revendication 1, **caractérisée en ce que** l'élément de rupture (15 ; 115 ; 215 ; 315 ; 415 ; 515) est disposé de telle sorte que, dans la direction longitudinale de la cartouche (1 ; 101 ; 201 ; 301 ; 401), il ne dépasse pour l'essentiel pas au-delà de l'extrémité de la cartouche (1 ; 101 ; 201 ; 301 ; 401), couvercle (14 ; 114a, 114b ; 214a , 214b ; 314 ; 414a, 414b) compris, afin d'éviter une rupture involontaire de la liaison entre le couvercle (14 ; 114a, 114b ; 214a , 214b ; 314 ; 414a, 414b) et le col de cartouche (4 ; 104 ; 204).

3. Cartouche à deux ou plusieurs composants selon la revendication 1 ou 2, **caractérisée en ce qu'**il s'agit d'une cartouche à deux composants avec deux ouvertures de sortie (11, 12 ; 111, 112 ; 211, 212) qui sont fermées par un seul couvercle (14 ; 114a, 114b ; 214a , 214b ; 314 ; 414a, 414b), et **en ce qu'**il est prévu un seul élément de rupture (15 ; 115 ; 215 ; 315 ; 415 ; 515), sachant que les deux ouvertures de sortie (11, 12 ; 111, 112 ; 211, 212) peuvent être simultanément ouvertes en tirant sur cet élément de rupture.

4. Cartouche à deux ou plusieurs composants selon l'une des revendications 1 à 3, **caractérisée en ce que** l'élément de rupture (15 ; 115 ; 215 ; 315 ; 415 ; 515) est disposé à côté du col de cartouche (4 ; 104 ; 204).

5. Cartouche à deux ou plusieurs composants selon l'une des revendications 1 à 4, **caractérisée en ce que** l'élément de rupture (15 ; 115 ; 215 ; 315 ; 415 ; 515) est formé par une bague de rupture (15 ; 115 ; 215 ; 315 ; 415) qui est disposée dans un plan perpendiculaire à l'axe longitudinal de la cartouche (1 ; 101 ; 201 ; 301 ; 401).

6. Cartouche à deux ou plusieurs composants selon la revendication 5, **caractérisée en ce que** la bague de rupture (15 ; 115 ; 215 ; 315 ; 415) est disposée sensiblement à hauteur du couvercle (14 ; 114a, 114b ; 214a , 214b ; 314 ; 414a, 414b).

7. Cartouche à deux ou plusieurs composants selon l'une des revendications 1 à 6, **caractérisée en ce que** la cartouche (1 ; 301) présente un col de cartouche extérieur (4 ; 304) et un col de cartouche intérieur (5 ; 305) doté chacun d'une ouverture de sortie (11, 12 ; 311, 312), sachant que les deux ouvertures de sortie (11, 12 ; 311, 312) sont disposées coaxialement entre elles et sachant que le dispositif de fermeture (13) ferme l'ouverture de sortie extérieure (11 ; 311) par rapport à l'environnement et l'ouverture de sortie intérieure (12 ; 312) par rapport à l'ouverture de sortie extérieure (11 ; 311).

8. Cartouche à deux ou plusieurs composants selon l'une des revendications 1 à 6, **caractérisée en ce que** la cartouche (101 ; 201 ; 401) présente deux ouvertures de sortie (111, 112 ; 211, 212 ; 411, 412) disposées en juxtaposition et séparées l'une de l'autre par une cloison séparatrice (105 ; 205 ; 405), sachant que le couvercle (114a, 114b ; 214a , 214b ; 314 ; 414a, 414b) ferme les deux ouvertures de sortie (111, 112 ; 211, 212 ; 411, 412) par rapport à l'environnement, par le fait qu'il est relié d'un seul tenant à la fois au col de cartouche (104 ; 204 ; 404) et à la cloison séparatrice (105 ; 205 ; 405).

9. Cartouche à deux ou plusieurs composants selon la revendication 8, **caractérisée en ce qu'**il est prévu deux couvercles séparés (114a, 114b ; 214a , 214b ; 414a, 414b) qui ferment chacun une des deux ouvertures de sortie (111, 112 ; 211, 212 ; 411, 412), et **en ce que** les deux couvercles (114a, 114b ; 214a , 214b ; 414a, 414b) sont reliés entre eux par l'intermédiaire de l'élément de rupture (115 ; 215 ; 415 ; 515).

10. Cartouche à deux ou plusieurs composants selon l'une des revendications 1 à 9, **caractérisée en ce que** des éléments d'étanchéité appropriés pour refermer la cartouche (301 ; 401) sont prévus sur le côté supérieur, opposé à l'intérieur de la cartouche (301 ; 401), du ou de chaque couvercle (314 ; 414a, 414b).

11. Cartouche à deux ou plusieurs composants selon l'une des revendications 1 à 10, **caractérisée en ce que** l'élément de rupture (15 ; 115 ; 215 ; 315 ; 415 ; 515) est relié au couvercle (14 ; 114a, 114b ; 214a , 214b ; 314 ; 414a, 414b) par un élément de liaison flexible (16 ; 116a, 116b ; 216a, 216b ; 316 ; 416a, 416b ; 516).

12. Cartouche à deux ou plusieurs composants selon la revendication 11, **caractérisée en ce que** l'élément de liaison est formé par une barrette souple (16 ; 516) ou par une pluralité de barrettes souples (116a ; 116b ; 216a ; 216b ; 316 ; 416a ; 416b).

13. Cartouche à deux ou plusieurs composants selon la revendication 12, **caractérisée en ce que** l'élément de rupture réalisé sous forme de bague de rupture (15 ; 315) est relié par au moins une barrette supplémentaire (20 ; 320) au col de cartouche (4 ; 304), et **en ce que** la barrette supplémentaire (20 ; 320) forme ou présente une zone supplémentaire destinée à la rupture (21 ; 321), qui se rompt la première lorsqu'une force de traction est exercée sur la bague de rupture (15 ; 315).

14. Cartouche à deux ou plusieurs composants selon l'une des revendications 1 à 13, **caractérisée en ce qu'**elle présente, en plus de la zone destinée à la rupture (217a, 217b) pouvant être rompue au moyen de l'élément de rupture (215 ; 515), au moins une zone supplémentaire destinée à la rupture (222a ; 222b) prévue pour être coupée au moyen d'un outil coupant, sachant que la section des ouvertures de sortie (211, 212) qui est obtenue en la coupant est plus grande que la section qui s'obtient en rompant au moyen de la bague de rupture (215) la zone destinée à la rupture pouvant être rompue (217a, 217b).

15. Cartouche à deux ou plusieurs composants selon l'une des revendications précédentes, **caractérisée en ce que** le couvercle (14 ; 114a, 114b ; 214a , 214b ; 314 ; 414a, 414b) ne dépasse pour l'essentiel pas au-delà de l'extrémité supérieure du col de cartouche (4 ; 104 ; 204).

16. Cartouche à deux ou plusieurs composants selon l'une des revendications précédentes, **caractérisée en ce qu'**elle est fabriquée en matière plastique par moulage par injection.
